# EUROPÄISCHE PATENTSCHRIFT

(11) **EP 2 752 636 B1**
(45) Veröffentlichungstag und Bekanntmachung des Hinweises auf die Patenterteilung: **20.03.2019**
(21) Anmeldenummer: 14150268.2
(22) Anmeldetag: 07.01.2014
(51) Int. Cl.: F41G 1/38, F41G 1/473

(54) **Visiereinrichtung**
Sighting device
Dispositif de visée

(30) Priorität: 08.01.2013 AT 500032013
(43) Veröffentlichungstag der Anmeldung: 09.07.2014
(73) Patentinhaber: Swarovski-Optik KG., 6067 Absam (AT)
(72) Erfinder: Zimmermann, Andreas, 6166 Fulpmes (AT)
(74) Vertreter: Burger, Hannes

(56) Entgegenhaltungen:
- EP-A2- 2 466 245
- WO-A2-2011/102894
- DE-U1- 9 214 584
- DE-U1-202005 008 874
- US-A1- 2004 088 898
- US-A1- 2009 205 239
- US-A1- 2012 186 131
- US-A1- 2012 195 023
- US-A1- 2014 115 942

## Beschreibung

Die Erfindung betrifft eine Visiereinrichtung, insbesondere ein Fernrohr oder Zielfernrohr, nach dem Oberbegriff des unabhängigen Anspruchs 1.

In den letzten Jahren wurden Visiereinrichtung dahingehend weiterentwickelt, dass nicht nur mehr, insbesondere bei Zielfernrohren, die Einstellmöglichkeiten für das übliche Umkehrsystem bzw. für ein Absehen (Zielmarke) in den Visiereinrichtungen verbessert wurden, sondern es sind Visiereinrichtungen entwickelt worden, die den Benutzer mit genauen ballistischen Daten versorgen. Diese sollen die Zielerfassung verbessern helfen. So sind Zielfernrohre bekannt, an die ein Ballistikrechner angeschlossen werden kann bzw. die einen solchen Rechner aufweisen.

Diese Ballistikrechner können einerseits mit Sensoren verbunden werden, die ballistisch relevanten Daten direkt an den Ballistikrechner übermitteln, oder sie können andererseits auch eine Eingabeeinrichtung aufweisen, über die der Ballistikrechner mit entsprechenden Daten gefüttert wird. Mittels dieser ballistischen Daten kann ein mögliches Ziel besser über die Visiereinrichtung erfasst werden. Zu den ballistischen Daten zählen vor allem die Zielentfernung, Windgeschwindigkeit und auch das Kaliber und die Laborierung eingesetzter Munition. Weitere Daten können ebenfalls relevant sein.

Neben den Visiereinrichtungen mit Ballistikrechnern sind übliche Zielfernrohre bereits heute mit mehreren Einstellvorrichtungen versehen, die zum Scharfstellen auf die Zielentfernung (Parallaxeverstellung), zur Verstellung des Umkehrsystems (Verlagerung des Treffpunktes) oder auch zum Ein- und Ausschalten einer Zielmarkenbeleuchtung eingesetzt werden. Hierfür weisen die Zielfernrohre zumeist einen Höhenturm und wenigstens einen Seitenturm auf (mit Einstellvorrichtungen für die Verlagerung des Treffpunktes), die mit zusätzlichen Einstellvorrichtungen für die Zusatzfunktionen ausgestattet sind. Alternativ kann auch ein weiterer Seitenturm vorgesehen sein, über den dann beispielsweise die Illumination des Absehens gesteuert werden kann.

Das Dokument US 2012/186131 beschreibt ein Zielfernrohr mit einem Höhen- bzw. Seitenturm und einem Prozessor zur Berechnung von Projektil-Flugbahnen. Durch Verdrehen des Turms kann eine in den Tubus des Zielfernrohrs hineinreichende Spindel verstellt werden. In dem Turm ist außerdem ein elektronischer Sensor vorgesehen, durch den die Winkelposition des Turms detektiert und deren Wert in einem Speicher abgelegt werden kann. Damit ist es möglich, nach dem Einschießen einer Waffe auf mehrere voneinander unterschiedliche Entfernungen unter sonst gleichen Bedingungen durch Erfassung der jeweiligen Entfernung und der Winkelstellung des Turms in der Prozessorelektronik entsprechende Projektil-Flugbahnen (Trajektorien) zu berechnen. Zum Auslösen der Funktionen, wie dem Speichern bzw. dem Berechnen einer Flugbahn, sind entsprechende, durch den Schützen betätigbare Tasten vorgesehen. Diese Tasten können beispielsweise unter einer Abdeckkappe des Turms angeordnet sein.

Das Dokument DE 20 2005 008 874 U1 beschreibt ein Zielfernrohr mit einer sogenannten Absehen-Beleuchtung. Dazu ist eine Lichtquelle zur Beleuchtung einer Zielmarke der Zieleinrichtung, eine Steuer- bzw. Regeleinrichtung zur Einstellung der Leuchtstärke der Lichtquelle und ein Turmförmiger Verstellknopf am Tubus des Zielfernrohres zum Einstellen bzw. Bedienen der Steuereinrichtung vorgesehen.

Das US 2009/0205239 A1 offenbart ein Zielfernrohr, das ein mechanisch verstellbares Umkehrsystem und eine elektronisch verstellbare Zielmarke umfasst. Die elektronisch verstellbare Zielmarke wird durch einen Ballistikrechner gesteuert, wobei relevante Daten, wie etwa Zielabstand, Windgeschwindigkeit usw. über eine Eingabeeinheit in den Rechner eingegeben werden können. Die Eingabeeinheit ist hierbei vorzugsweise seitlich am Gewehrschaft angebracht. In alternativen Ausführungsformen kann die Eingabeeinheit direkt an der Visiereinrichtung, am Handschutz, am Kolben oder am Vorderschaft angebracht sein. Das Zielfernrohr umfasst einem Tubus und ein in dem Tubus angeordnetes, optisches Umkehrsystem, wobei das Umkehrsystem darin angeordnete Linsen umfasst. Es ist weiters mit einem Ballistikrechner zur Berechnung von ballistisch relevanten Daten, und mit einem ersten Verstellelement zur mechanischen Verstellung der relativen Lage des Umkehrsystems innerhalb des Tubus ausgebildet. In einem Absehen ist eine Zielmarke elektronisch verstellbar, wobei ein zweites Verstellelement vorgesehen ist, das zur elektronischen Eingabe von Daten in den Ballistikrechner ausgebildet ist.

Bei mit einem Ballistikrechner ausgestattetem Zielfernrohr findet die Bedienung am Ballistikrechner selbst statt, wenn dieser die Möglichkeit zur Eingabe verschiedener Daten vorsieht. Da bei Zielfernrohren nicht viel Platz für zusätzliche Funktionen wie Eingabegeräte vorhanden ist, sind diese den Zielfernrohren oft nur zugeordnet und nicht in diese integriert, so dass die Bedienung nicht direkt an der Visiereinrichtung erfolgt. Diese ist insbesondere bei Zielfernrohren, die auf einer Waffe montiert sind nachteilig, da der Benutzer nicht im Anschlag der Waffe alle Funktionen der Visiereinrichtung leicht bedienen kann.

Es ist deshalb eine Aufgabe der vorliegenden Erfindung, die eingangs genannte Visiereinrichtung weiter zu entwickeln und eine Eingabeeinrichtung für ein Zielfernrohr zu schaffen, welches im Anschlag intuitiv bedienbar ist.

Eine Visiereinrichtung zur Lösung der erfinderischen Aufgabe weist die Merkmale des unabhängigen Anspruchs 1 auf. Danach wird ein Zielfernrohr vorgeschlagen mit einem optischen Umkehrsystem, wenigstens einer Zielmarke sowie einem Ballistikrechner zur Berechnung von ballistisch relevanten Daten, wobei das Umkehrsystem und eine Zielmarke mechanisch und die Zielmarke zusätzlich elektronisch verstellbar sind, und wobei zur Verstellung des Umkehrsystems und der Zielmarke wenigstens eine Verstelleinrichtung vorgesehen ist. Mit einem solchen Zielfernrohr ist es erstmals möglich, über nur ein Verstellelement im Wesentlichen alle relevanten Parameter, die zur Zielerfassung bzw. zur Verstellung des Zielfernrohrs notwendig sind, zu kontrollieren. Hierbei soll es insbesondere möglich sein, nicht nur mechanisch das Umkehrsystem einzustellen, sondern mit dem selbem Verstellelement auch den Ballistikrechner zu bedienen. Der Benutzer muss sich somit nicht umstellen und kann, wie er es gewohnt ist, die wesentlichen Parameter über eine Verstelleinrichtung an der üblichen Stelle des Zielfernrohrs einstellen.

Gemäß der Erfindung kann zum Verstellen des Umkehrsystems und der Zielmarke jeweils ein Verstellelement vorgesehen sein, wobei die beiden Verstellelemente benachbart, insbesondere unmittelbar benachbart zueinander angeordnet sind. Jeweils ein Verstellelement zur mechanischen und elektronischen Einstellung bzw. Verstellung des Zielfernrohrs kann zur Differenzierung hilfreich sein, wodurch der Benutzer nicht versehentlich das Umkehrsystem verstellt, obwohl er eigentlich Daten in den Ballistikrechner eingeben wollte. Die beiden Verstellelemente sind aber dennoch vorzugsweise unmittelbar benachbart zu einander angeordnet, wodurch der Benutzer nicht umgreifen muss, wenn er beide Verstellelemente sukzessive verwenden wollte.

Die Verstellelemente sind auf einem Turm des Zielfernrohrs angeordnet und unabhängig voneinander bedienbar. Der Turm ist eine dem Benutzer vertraute Vorrichtung, über die er das Zielfernrohr einstellen kann. Deshalb ist die Anordnung der beiden Verstellelemente, insbesondere des Verstellelements zur elektronischen Eingabe ballistischer Daten in den Ballistikrechner vorteilhaft. Der Benutzer muss sich nicht umgewöhnen und muss zudem auch nicht Umgreifen oder die Waffen absetzen, damit er den Ballistikrechner bedienen kann.

Hierzu kann es besonders bevorzugt vorgesehen sein, wenn die Verstellelemente auf einem Höhenturm oder Seitenturm des Zielfernrohrs angeordnet sind. Diese beiden Türme sind dem Benutzer des Zielfernrohrs aus herkömmlichen Zielfernrohren vertraut, weshalb er sich nicht an weitere separate Einstellvorrichtung gewöhnen muss.

Nach einer besonders vorteilhaften Ausgestaltung der Erfindung kann wenigstens eines der Verstellelemente vorzugsweise gleichzeitig drehbar, kippbar und höhenverstellbar sein. Durch die erfinderische Anordnung der Verstellelemente ist ein besonderer Komfort für den Benutzer gewährleistet, weshalb über das Verstellelement, insbesondere das zur Bedienung des Ballistikrechners vorgesehene, alle Funktionen des Ballistikrechners bedient werden sollen. Hierzu kann eine Vielzahl unterschiedlicher Bewegungsmöglichkeiten der Verstelleinrichtung notwendig sein, damit ein Eingabeprogramm für den Benutzer intuitiv leicht bedienbar ist. Zusätzlich zu den drei Bewegungsrichtungen kann das Verstellelement auch aus seiner axialen Position auf dem Turm heraus beweglich sein.

Nach einer vorteilhaften Weiterbildung der Erfindung können die beiden Verstellelemente auf dem jeweiligen Turm in axialer Richtung des Turms übereinander angeordnet sein, wobei das untere Verstellelement vorzugsweise einen größeren Umfang aufweist als das obere Verstellelement. Die Anordnung übereinander bietet sich an, da die Verstellelemente als Ringe oder Scheiben ausgebildet sein können. Aus haptischen Gründen kann es zudem vorteilhaft sein, wenn die beiden Verstellelemente sich unterscheiden. Das kann einerseits eine besondere Riffelung auf einer Umfangsseite sein oder eine unterschiedliche Größe. Zudem kann ein größeres unteres Verstellelement auch besser gegriffen werden, da dieses näher an einem Tubus des Zielfernrohrs positioniert ist. Zudem kann das untere Verstellelement auch dicker oder dünner sein.

Das obere Verstellelement ist zur mechanischen Verstellung des Umkehrsystems und das untere Verstellelement ist zur Eingabe der Daten in den Ballistikrechner vorgesehen. Das zur mechanischen Einstellung des Umkehrsystems verwendete Verstellelement bleibt somit an dem für den Benutzer bekannten Platz auf dem Turm, weshalb er sich nicht umgewöhnen muss.

Gemäß einem vorteilhaften Ausführungsbeispiel der Erfindung kann vorgesehen sein, in den Ballistikrechner Zielentfernung, Windrichtung, Windgeschwindigkeit, Schusswinkel, Laborierung und sonstig ballistisch relevante Daten oder nicht ballistisch relevante Daten wie Beleuchtungshelligkeit der Zielmarke, Beleuchtungsfarbe oder Zielmarkengestaltung zu geben. Mit diesen und anderen Parametern kann die Zielerfassung erleichtert werden, wobei der Ballistikrechner auch die eingegebenen Werte auswerten kann.

Die Zielmarke ist mittels des Ballistikrechners einstellbar. Zur Zielmarkeneinstellung können unterschiedliche ballistische Daten herangezogen werden. Im einfachsten Falle ist über das Verstellelement eine Entfernung zu dem Ziel einzugeben, wodurch die Zielmarke geändert wird. Weist das Zielfernrohr einen internen Entfernungsmesser auf oder ist mit einem externen Entfernungsmesser verbunden, kann dieser Vorgang auch automatisch durchführbar sein.

Gemäß einer anderen vorteilhaften Weiterbildung können mehrere Zielmarken vorgesehen sein, die insbesondere jeweils allein oder zumindest teilweise zusammen illuminierbar sind. Es können auch mehrere Zielmarken vorgesehen sein, wenn beispielsweise ein Absehen oder Strichbild in der objektivseitigen Bildebene (1. Bildebene) und ein weiteres Absehen in der okularseitigen Bildebene (2. Bildebene) vorgesehen ist. Zudem wird der Begriff Zielmarke auch, aber nicht ausschließlich, im Sinne eines Zielpunkts verwendet, der in dem Zielfernrohr vorgesehen ist. Diese Zielmarken können illuminiert werden. Einerseits um bei schlechten Sichtverhältnissen eine Optik zu verbessern und andererseits die Zielmarke dem Benutzer anzuzeigen, die zur korrekten Zielerfassung zu verwenden ist.

Ebenso kann vorteilhaft vorgesehen sein, wenn die Zielmarken in Abhängigkeit der eingegeben und/oder berechneten ballistischen Daten illuminierbar sind. Im einfachsten Fall werden die Zielmarken in Abhängigkeit einer Zielentfernung illuminiert, weshalb je nach Entfernung, die eine oder andere Zielmarke illuminiert wird. Die Entfernung kann entweder per Hand eingegeben werden oder aber über Entfernungsmesser ermittelt werden. Das gleiche gilt auch für weitere ballistische Daten.

Weiterhin können besonders bevorzugt die Zielmarken in Abhängigkeit einer Position des Umkehrsystems illuminierbar sein, wobei insbesondere eine Positionserfassungseinrichtung die Position (Verkippung) des Umkehrsystems erfasst und an den Ballistikrechner übermittelt. Mit der mechanischen Einstellung (Verkippung) des Umkehrsystems verbleibt die Zielerfassung innerhalb der Zielmarke (Absehen) konstant in einer Position des Zielfernrohrs (z.B. Fadenkreuzmitte, zentraler Zielpunkt). Damit kann der Benutzer das Zielfernrohr entsprechend der Zielentfernung über das Umkehrsystem einstellen, die Zielmarke und insbesondere der Zielpunkt verbleibt dabei in der gleichen Lage. Hingegen wird bei einer Zielerfassung über die variablen Zielmarken die Zielmarke in Form des Zielpunktes durch Wandern des Zielpunktes am Absehen geändert, weshalb die variablen Zielmarken bei einer Verstellung des Umkehrsystems angepasst werden können.

Zudem kann auch nach einer weiteren vorteilhaften Ausgestaltung der Erfindung die Zielmarke, insbesondere bei nicht zentraler (mittiger) Zielmarke in der 2. Bildebene, abhängig von einer vorgegebenen Vergrößerung des Zielfernrohrs einstellbar sein, insbesondere die Berechnung der ballistisch relevanten Daten in Abhängigkeit der Vergrößerung erfolgen. Sofern sich die Zielmarke bei unterschiedlicher Vergrößerung des Zielfernrohrs nicht mitverändert, kann es notwendig sein, die Zielmarke entsprechend anzupassen und darüber hinaus auch ballistische Daten anders zu berechnen.

Gemäß einer besonderen Ausgestaltung der Erfindung können die Daten, insbesondere ballistische relevante Daten, innerhalb des Absehens darstellbar sein. Hierdurch kann der Benutzer einerseits über die Programmauswahl des Ballistikrechners in Kenntnis gesetzt werden und andererseits auch ihm wichtige Informationen abrufen. Es ist denkbar, mehrere Informationen gleichzeitig in dem Zielfernrohr bzw. dem Absehen anzuzeigen.

Weitere vorteilhafte Ausgestaltungen der vorliegenden Erfindung sind in den Unteransprüchen wiedergegeben.

Zum besseren Verständnis der Erfindung wird diese anhand der nachfolgenden Figuren näher erläutert.

Es zeigen jeweils in stark schematisch vereinfachter Darstellung:
- Fig. 1: eine schematische Seitenansicht eines Zielfernrohrs mit Tubus, Turm und den darauf angeordneten Verstellelementen nach einem ersten Ausführungsbeispiel;
- Fig. 2: ein Absehen mit Parameteranzeige und variablen Zielmarken;
- Fig. 3: eine Seitenansicht entsprechend der Fig. 1 des Zielfernrohrs
- Fig. 4: ein weiteres Ausführungsbeispiel der Einstelleinrichtung des Zielfernrohrs;
- Fig. 5: ein Absehen der Visiereinrichtung für das Zielfernrohr gemäß Fig. 4;
- Fig. 6: ein weiteres Ausführungsbeispiel des Zielfernrohrs mit einer alternativen Ausführungsform des unteren Verstellelements;
- Fig. 7: ein alternatives Ausführungsbeispiel des unteren Verstellelements des Zielfernrohrs gemäß Fig. 6;
- Fig. 8: eine weitere Ausführungsvariante des unteren Verstellelementes des Zielfernrohrs;
- Fig. 9: eine durch ein Zielfernrohr gebildete Visiereinrichtung im Längsschnitt dargestellt.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

In der Fig. 1 ist ein Zielfernrohr 10 entsprechend einem ersten Ausführungsbeispiel der Erfindung dargestellt. Das Zielfernrohr 10 weist in einem Tubus 11 ein optisches Umkehrsystem 12 auf, das für eine konstante oder variable Vergrößerung ausgelegt sein kann. Das Umkehrsystem 12 ist mechanisch über eine Verstelleinrichtung 13 (Spindel) bedienbar und manipulierbar. Die mechanische Verstellung des Umkehrsystems 12 (Verkippung) ist dem Fachmann geläufig, weshalb hier nicht näher darauf eingegangen werden soll. Ferner ist das Zielfernrohr 10 dafür gedacht, auf einer Waffe, insbesondere einem Gewehr montiert zu werden, weshalb insbesondere mit dem Zielfernrohr 10 die Ballistik von verschossener Munition verbunden wird. Nachfolgend wird davon ausgegangen, dass zur Zielerfassung das Zielfernrohr 10 auf einem Gewehr montiert ist, welches in der Zeichnung nicht dargestellt ist.

Die Verstelleinrichtung 13 (Spindel) ist in einem Turm 14 des Zielfernrohrs 10 angeordnet, wobei der Turm 14 umfangsseitig auf dem Tubus 11 vorgesehen ist. In der Zeichnung ist der Turm 14 in einer Zeichnungsebene oberhalb des Tubus 11 angeordnet, wobei hieraus jedoch nicht notwendiger weise auf ein Höhenturm eines Fernrohres oder Zielfernrohres zu schließen ist. Es kann sich bei dem dargestellten Turm 14 auch um einen Seitenturm handeln, wobei es sich dann um eine Draufsicht des Zielfernrohrs 10 handelt. Der dargestellte Aufbau soll demnach nur exemplarisch die Anordnung der einzelnen Bauteile zueinander verdeutlichen.

Der Turm 14 weist im Wesentlich die Verstelleinrichtung 13 auf, über die nicht nur das Umkehrsystem 12 bedienbar ist, sondern auch ein nicht dargestellter Ballistikrechner. Der Ballistikrechner ist vorzugsweise in dem Zielfernrohrs 10 integriert, weshalb das Zielfernrohr 10 keine Anschlussbuchse zum Anschließen eines solchen Rechners vorsehen muss. Es ist aber dennoch möglich, ein Zielfernrohr 10 vorzusehen, das auch eine Anschlussmöglichkeit für externe Bauteile, insbesondere elektrische und/oder elektronische Bauteile vorsieht. Ferner kann auch der Ballistikrechner extern angeschlossen werden. Denkbar ist auch eine Verbindung zu einem oder mehreren externen Geräten über eine Funkverbindung, wobei hierfür das Zielfernrohr 10 entsprechend einen Sender und eine Antenne aufweist.

Zur leichteren Bedienung des Umkehrsystems 12 und des Ballistikrechner ist die Verstelleinrichtung 13 unterteilt, nämlich in ein oberes Verstellelement 15 und ein unteres Verstellelement 16, wobei die Lagenbezeichnung der Verstellelemente 15 und 16 auf eine Positionierung der beiden Bauteile sich hinsichtlich des Tubus 11 bezieht. Bei einem Seitenturm wäre somit entsprechend einem Höhenturm auch ein oberes und unteres Verstellelement vorgesehen, auch wenn diese sich tatsächlich nebeneinander befinden.

Das untere Verstellelement 16 kann zur besseren Unterscheidung und Bedienung in seinem Durchmesser größer als das obere Verstellelement 15 ausgeführt sein, damit ein Benutzer die verschiedenen Verstellelemente 15 und 16 blind erkennen kann. Es ist alternativ oder auch zusätzlich denkbar, dass die beiden Verstellelemente 15 und 16 eine unterschiedliche umfangsseitige Riffelung aufweisen, wodurch die verschiedenen Verstellelemente 15 und 16 auch erkennbar gemacht werden können. Der größere Durchmesser des unteren Verstellelements 16 erlaubt zusätzlich auch eine bessere Handhabung, da es unmittelbar oberhalb des Tubus' 11 angeordnet ist, was weniger Platz zum Ergreifen des Verstellelements 16 bedeutet. Auch kann damit verhindert werden, dass unbeabsichtigt, das obere Verstellelement 15 mit ergriffen und manipuliert wird. Das obere Verstellelement 15 kann von oben herunter ergriffen werden, so dass Platz nach oben ist. Beim unteren Verstellelement 16 ist nur Platz in radialer Richtung.

Die beiden Verstellelemente 15 und 16 sind als Scheibe oder Ring ausgeführt, weisen also eine runde Kontur auf, wie es üblich ist bei Verstelleinrichtung an Zielfernrohren. Beide Verstellelemente 15 und 16 sind drehbar gelagert, wobei zum Verstellen das einzelne Element 15 und 16 in Uhrzeigersinn oder Gegenuhrzeigersinn verdreht werden kann. Dabei sind die Verstellelemente 15 und 16 auch unabhängig voneinander bedien- und drehbar, da sie mechanisch nicht gekoppelt sind. Das obere Verstellelement 15 ist mechanisch mit dem Umkehrsystem 12 verbunden. Weiterhin ist bei dem unteren Verstellelement 16 vorgesehen, dass es zusätzlich auch in der Höhe bewegt werden kann, insbesondere in einer Axialrichtung des Turmes 14 in Richtung des Tubus' 11 nieder gedrückt werden kann. Ferner kann auch der Ring des Verstellelements 16 in radialer Richtung des Turmes 14 bewegt oder auch verkippt werden. Damit ist das untere Verstellelement 16 in allen drei Raumebenen beweglich in dem Turm 14 gelagert.

Der untere Ring 16 in dem Turm 14 dient der Bedienung des Ballistikrechners, weshalb der untere Ring 16 lediglich zur elektronischen Eingabe von Daten in den Ballistikrechner und dessen Bedienung vorgesehen ist. Mit dem Ring des unteren Verstellelements 16 lassen sich unterschiedliche ballistisch relevante Daten in den Ballistikrechner eingeben, sollte der Rechner nicht mit Sensoren verbunden sein, die die für die Ballistik relevanten Daten ermitteln. Der Auswahl der relevanten Daten ist im vorliegenden Ausführungsbeispiel keine Grenze gesetzt, wodurch alle relevanten Daten von dem Ballistikrechner verarbeitet werden können. Beispielhaft aber nicht abschließend seien hier für den Benutzer des Zielfernrohrs 10 einfach zu ermittelnde Daten genannt. Zur korrekten Zielerfassung mittels des Zielfernrohrs 10 ist die aktuelle Entfernung zum Ziel notwendig. Darüber hinaus können auch Windrichtung, Windgeschwindigkeit, Schusswinkel, Laborierung der Munition oder dergleichen manuell eingegeben werden.

Die eingegebenen und gegebenenfalls berechneten Daten werden in einer Anzeige 17 in einem Absehen 18 des Zielfernrohrs 10 angezeigt. In Fig. 2 ist eine solche Anzeige 17 eines Absehens 18 dargestellt. Die Zahl "256" gibt im vorliegenden Beispiel eine Zielentfernung in Metern wieder, die entweder über das untere Verstellelement 16 manuell eingegeben wurde oder die von einem in dem Zielfernrohr 10 integrierten Entfernungsmesser an den Ballistikrechner übermittelt wurde. Es sind auch andere Einheiten möglich, so z. B. Fuß oder Yards.

Die Anzeige 17 ist Teil des Absehens oder Strichbilds 19, mit dessen Hilfe das Ziel erfasst wird. Das dargestellte Absehen weist ein Fadenkreuz auf mit einem mittig angeordnetem Zielpunkt 21, der auch als Zielmarke bezeichnet wird. Normalerweise ist der Zielpunkt 21 auf einer Fadenkreuzmitte auf Fleck eingestellt, wobei die in der Anzeige dargestellte Zielentfernung dann der festgelegten Entfernung bei einem Fleckschuss entspricht. Zu dem mittig angeordneten Zielpunkt 21 sind noch weitere variable Zielpunkte 20 vorgesehen, die in senkrechter Richtung unterhalb des ersten Zielpunktes 21 angeordnet sind.

Mit der Zielentfernung kann nun der Ballistikrechner die den variablen Zielpunkten 20 zugehörige Fleckschussentfernung berechnen. Weicht diese von einer eingeschossenen oder festgelegten Fleckschussentfernung ab, werden die variablen Zielpunkte 20 entsprechend illuminiert. Bei den variablen Zielpunkten 20 würde dann immer derjenige Punkt leuchten, bei welchem die Fleckschussentfernung mit der eingestellten oder gemessenen Zielentfernung im Wesentlichen übereinstimmt. Wird die durch Drehen des unteren Einstellelements 16 eingegebene oder durch einen Sensor gemessenen Zielentfernung erhöht, so wird der entsprechend niedrigere variable Zielpunkt 20 illuminiert.

Im gezeigten Beispiel der Fig. 2 ist die Zielentfernung mit 256 m eingegeben, wobei die durch den Ballistikrechner ermittelte Fleckschussentfernung dem zweiten variablen Zielpunkte 20 entspricht. Das bedeutet, dass ein zum Einschießen der Waffe festgelegte Fleckschussentfernung niedriger als 256 m ist.

Für Benutzer bzw. Schützen, die trotz der Möglichkeit der Darstellung einer angepassten Fleckschussentfernung auf Fadenkreuzmitte Fleck schießen, besteht mit dem erfinderischen Zielfernrohr 10 die Möglichkeit, mittels des mechanischen Einstellelements 15 entsprechend der Zielentfernung das Umkehrsystem 12 zu manipulieren (verkippen). Damit hierfür der mittig angeordnete Zielpunkt 21 auf Fadenkreuzmitte nach Einstellen des Zielfernrohrs 10 aufleuchtet, ist es notwendig, dass die Position des Umkehrsystems 12 gemessen und an den Ballistikrechner übermittelt wird. Dieses kann entweder mittels eines Drehgebers an einer Spindel im Turm 14 oder durch Lagensensoren direkt am Umkehrsystem 12 erfolgen. Entsprechend der Position des Umkehrsystems 12 würde dann der entsprechende Zielpunkt 20, 21 im Absehen 18 aufleuchten.

Ferner ist es denkbar, dass die Strichplatte, die variablen Zielpunkte 20 und die eingeblendete Anzeige 17 auch als ein gemeinsames Grafikabsehen ausgebildet sein können.

Neben der Anzeige der Zielentfernung können auch die anderen genannten ballistisch relevanten Daten in der Anzeige 17 wiedergegeben werden. Zusätzlich können auch Menüpunkte des Ballistikrechners im Sichtfeld des Zielfernrohrs 10 angezeigt werden. Zur Bestätigung einzelner Eingaben von Daten kann das Einstellelement mit einem Drucktaster verbunden sein, so dass beispielsweise die Parameterauswahl oder das Ende einer Parametereingabe mit einem zusätzlichen Drücken des Ringes 16 bestätigt wird.

Liegt der Zielpunkt 21 nicht in Fadenkreuzmitte und das Absehen 18 in der zweiten Bildebene des Zielfernrohrs 10, so wirkt sich auch die aktuell eingestellte Vergrößerung auf die ballistische Berechnung aus. Deshalb ist es vorgesehen, dass die eingestellte Vergrößerung entweder manuell in den Ballistikrechner eingegeben oder diese automatisch gemessen und berücksichtigt wird.

Für einen Schützen wird womöglich die Anordnung des elektronischen Verstellelements 16 am Höhenturm am komfortabelsten sein, da diese Position für den Schützen wie gewohnt mit der Einstellung der Fleckschussentfernung verknüpft ist. Es ist aber auch denkbar, dass der elektronische Ring 16 an einer seitlichen Position am Seitenturm oder gegenüberliegend oder einer sonstigen gut zugänglichen Position am Gehäuse platziert wird. Auf einer dem Seitenturm gegenüberliegenden Seite kann er dort mit einer Parallaxeeinstellung kombiniert werden, sofern diese vorhanden ist, oder auch mit einem Absehenbeleuchtungsschalter, wobei dieser in den elektronischen Ring 16 auch integrierbar ist.

Entsprechend einer taktilen Rückkoppelung durch das obere Einstellelement 15 beim Einstellen des Umkehrsystems 12 mittels einer integrierten Rastung, ist eine entsprechend Rückkoppelung auch bei dem unteren Einstellelement 16 vorgesehen. Die Rückkoppelung kann mechanisch oder auch elektronisch erfolgen, wobei bei einer elektronischen Rückkoppelung entweder ein Ton erzeugt wird oder der Ring 16 derart angesteuert wird, dass der Benutzer eine taktile Rückkoppelung erfährt.

Die Erfindung betrifft eine Visiereinrichtung mit einer Einstelleinrichtung, die vorzugsweise auf einem Turm der Visiereinrichtung angeordnet ist und mit der sowohl mechanisch ein Umkehrsystem als auch elektronisch ein Ballistikrechner bedienbar ist.

Fig. 3 zeigt eine mögliche Bedienung der Einstelleinrichtung des Zielfernrohrs 10. Die Änderung und Eingabe der Auswahl von Parametern oder relevanten Werten erfolgt durch eine Drehbewegung des unteren Verstellelementes 16. Zur Quittierung der Eingabe wird das Verstellelement 16 in axialer Richtung gedrückt. Dies hat den Vorteil, dass das Einstellen und Quittieren in einem Griff ohne Umgreifen geschehen kann.

Die Fig. 4 zeigt ein weiteres Ausführungsbeispiel der Einstelleinrichtung des Zielfernrohrs 10. Die Darstellung entspricht dabei einer Draufsicht von oben auf den Turm bzw. in einer Richtung parallel bezüglich der Drehachse der Verstellelemente 15, 16. Zur Betätigung weißt das obere Verstellelement 15 der Verstelleinrichtung 13 eine Betätigungsrichtung entsprechend einer Drehbewegung 31 auf. Gleiches gilt auch für das untere Verstellelement 16 das entsprechend einer Drehbewegung 32 betätigt werden kann. Weiterhin ist bei dem unteren Verstellelement 16 vorgesehen, dass es in einem begrenzten Verstellweg durch Drücken nach vor oder zurück bewegt werden kann. Das heißt, das untere Verstellelement 16 weist eine erste Tastbewegung 33 mit einer linearen Betätigungsrichtung, die parallel bezüglich der Längserstreckung des Zielfernrohrs 10 ausgerichtet ist, auf. In der Darstellung gemäß Fig. 4 ist die Tastbewegung 33 durch das in strichlierten Linien gegenüer seiner Ausgangslage bzw. seiner Ruhelage nach vor verschobene untere Verstellelement 16 verdeutlicht. In der entgegengesetzten Richtung kann das untere Verstellelement 16 durch eine Tastbewegung 34 zurück verschoben werden und kann damit eine entsprechende Eingabe mit dem Verstellelement 16 erzeugt werden. Die Tastbewegungen 33, 34 bewirken diese Eingabe durch schließen entsprechender elektrischer Kontakte bzw. elektrischer Schaltelemente (nicht dargestellt). Dies vorzugweise unter der Wirkung von den Tastbewegungen 33, 34 entgegenwirkenden Rückstellkräften, die z.B. durch Federelemente (nicht dargestellt) erzeugt werden können.

Das Zielfernrohr 10 gemäß diesem Ausführungsbeispiel umfasst weiters das Strichbild 19 gemäß Fig. 5. In dem Absehen 18 wird in der Anzeige 17 neben dem Zahlenwert eines einzustellenden Parameters auch eine Bezeichnung des jeweiligen Parameters wiedergegeben. Die in Fig. 5 beispielhaft wiedergegebenen Zeichen der Anzeige 17, "DIST" und "256", stehen für die Angabe des Parameters der "Distanz" mit einem Wert von "256 Meter". Mit dem unteren Verstellelement 16 gemäß Fig. 4 können unterschiedliche Arten verschiedener Parameter derart eingegeben werden, dass zunächst durch Drücken des Verstellelements 16 gemäß der Tastbewegung 33 eine Folge von unterschiedlichen Parametern, entsprechend einem Auswahl-Menü, schrittweise weiter geschaltet wird, wobei der gerade eingestellte Parameter in der Anzeige 17 des Strichbilds 19 erscheint. Ebenso wird in der Anzeige 17 der aktuelle Wert dieses Parameters angezeigt. Ist der gewünschte Parameter erreicht, kann nun der Wert des Parameters durch Verdrehen des unteren Verstellelements 16 verändert werden, wobei gleichzeitig der sich verändernde Wert in der Anzeige 17 wiedergegeben wird. Sobald der gewünschte Wert des Parameters - gemäß der Darstellung in Fig. 5 der Zahlenwert der Distanz in Metern - erreicht ist, kann die Eingabe durch Drücken des unteren Verstellelements 16 entsprechend der zweiten Tastbewegung 34 bestätigt werden, womit die Eingabe dieses Parameters abgeschlossen ist. Durch weiteres, mehrfaches Drücken des unteren Verstellelements 16, entsprechend der Tastbewegung 33, können anschließend weitere Parameter für die Eingabe ausgewählt werden und die Eingabe gewünschter Werter für diese Parameter in analoger Weise durchgeführt werden.

Die Fig. 6 zeigt ein weiteres Ausführungsbeispiel des Zielfernrohrs 10 mit einer alternativen Ausführungsform des unteren Verstellelements 16. Das Verstellelement 16 gemäß dieser Ausführungsvariante weist ebenfalls eine scheiben- bzw. ringförmige, äußere Gestalt auf, wird aber in diesem Fall nicht durch Verdrehen, sondern durch unterschiedliche Tastbewegungen betätigt. Neben dem Verstellweg des Verstellelements 16 entsprechend der Tastbewegung 33 weist dieses nun auch Betätigungsrichtungen bzw. Verstellwege in seitlicher Richtung bezüglich der Längserstreckung des Zielfernrohrs 10 auf. So kann das Verstellelement 16 entsprechend einer Tastbewegung 35 nach rechts gedrückt werden, was in der Fig. 6 durch das entsprechend nach rechts verschobene Verstellelement 16 in strichlierten Linien angedeutet ist. Andererseits kann das Verstellelement 16 durch Drücken nach links entsprechend einer Tastbewegung 36 betätigt werden. Gemäß diesem Ausführungsbeispiel ist die Eingabe eines gewünschten Parameters derart durchzuführen, dass durch mehrfaches Drücken entsprechender Tastbewegung 33 aus einer vorgegebenen Folge (einem Menü) von Parametern der gewünschte Parameter ausgewählt wird, was in der Anzeige 17 (Fig. 5) entsprechend erkennbar ist. Der Wert des entsprechenden Parameters kann sodann durch Drücken des Verstellelements 16 nach rechts (entsprechende Tastbewegung 35) erhöht oder durch Drücken des Verstellelements 16 nach links (entsprechend Tastbewegung 36) verringert werden. Im Falle eines kontinuierlichen Wertebereiches des gewählten Parameters entspricht das Ausmaß der Verstellung des Zahlenwerts der zeitlichen Dauer des Drückens des Verstellelements 16 entsprechend einer der Tastenbewegungen 35, 36. Wird nun das Verstellelement 16 nach vorne bzw. entsprechend der Tastbewegung 33 gedrückt, so wird damit gleichzeitig die Eingabe des zuvor neu eingestellten Parameters abgeschlossen und die Parameterauswahl um einen Schritt weiter geschaltet.

Die Fig. 7 zeigt ein weiteres, alternatives Ausführungsbeispiel des unteren Verstellelements 16 des Zielfernrohrs 10 gemäß Fig. 6. Das Verstellelement 16 weist in diesem Fall neben den Tastbewegungen 35, 36 in seitlicher Richtung und der Tastbewegung 33 nach vorne zusätzlich auch eine Tastbewegung 37 nach hinten auf. Alternativ zu der Ausführungsform gemäß Fig. 6 erfolgt der Abschluss der Dateneingabe eines Parameters nun durch Drücken des Verstellelements 16 nach hinten gemäß der Tastbewegung 37, ähnlich einer "Bestätigungstaste" bzw. einer "OK-Taste".

Die Fig. 8 zeigt schließlich eine weitere Ausführungsvariante des unteren Verstellelementes 16 des Zielfernrohrs 10, bei der das Verstellelement 16 neben seiner scheibenförmigen Grundform auch einen Hebel 38 aufweist. Mit Hilfe des Hebels 38 kann das untere Verstellelement 16 über einen begrenzten Verstellwinkel entsprechend Schwenkbewegung 39 gegen den Uhrzeigersein und entsprechend einer Schwenkbewegung 40 im Uhrzeigersinn verschwenkt werden. Zusätzlich verfügt das Verstellelement 16 über eine Tastfunktion entsprechend der Tastbewegung 37. Mit dem Verstellelement 16 gemäß dieser Ausführungsvariante können ebenfalls wieder unterschiedliche Parameter eingegeben werden. Dazu wird zunächst durch Drücken des Verstellelements 16 nach hinten, das heißt entsprechend der Tastbewegung 37, der gewünschte Parameter ausgewählt, was wiederum in der Anzeige 17 (Fig. 5) dargestellt wird. Erscheint in der Anzeige 17 die Bezeichnung des zu verstellenden Parameters, so kann dieser durch Verschwenken des Hebels 38 nach rechts (gemäß Darstellung entgegen dem Uhrzeigersinn) oder nach links (im Uhrzeigersinn) der aktuelle Wert des angezeigten Parameters erhöht bzw. verringert werden. Bei Parametern mit kontinuierlichem Wertebereich erfolgt dabei die Veränderung des Wertes entsprechend der zeitlichen Dauer des Verschwenkens des Hebels 38 in die eine bzw. in die andere Richtung. Im Fall eines diskreten Wertebereiches eines Parameters kann die Verstellung schrittweise durch mehrfaches Verschwenken des Hebels 38 in die gewünschte Richtung vorgenommen werden. Der Abschluss der Eingabe eines Parameters erfolgt wiederum durch Drücken des Verstellelementes 16 nach hinten entsprechend der Tastbewegung 37, womit gleichzeitig in der Folge der Parameterliste (im Menü) um einen Schritt weitergesprungen wird. Für die Veränderung des Wertes eines Parameters durch Verschwenken des Hebels 38 kann das Verstellelement 16 auch noch zusätzlich derart ausgebildet sein, dass die Geschwindigkeit, mit der sich der einzustellende Zahlenwert erhöht bzw. verringert, unterschiedlich groß ist, und zwar in Abhängigkeit von der Größe des Schwenkwinkels der Schwenkbewegung 39 bzw. 40. Dabei ist vorzugsweise vorgesehen, dass die gegen den Druck der Finger des Schützen wirkende Rückstellkraft zunächst kleiner und bei größer werdendem Schwenkwinkel größer ist. Somit weisen die Schwenkbewegung 39, 40 des Verstellelementes 16 eine taktile Rückkopplung auf.

Die Fig. 9 zeigt eine durch ein Zielfernrohr 10 gebildete Visiereinrichtung im Längsschnitt dargestellt. Der Tubus 11 bzw. das Mittelrohr des Zielfernrohrs trägt an seiner Oberseite die durch den Turm 14 gebildete Verstelleinrichtung 13 mit der das im Inneren des Tubus 11 angeordnete Umkehrsystem 12 in seiner relativen Lage verstellt werden kann. Dazu weist das obere Verstellelement 15 ("mechanischer Turm") eine Spindel 41 auf, die mit dem Umkehrsystem 12 in mechanischem Kontakt steht und mit der dessen relative Lage innerhalb des Tubus 11 des Zielfernrohrs durch Verschwenken verstellt werden kann. Damit ist es möglich, den Zielpunkt 21 (Fig. 2) des Absehens 18 relativ zu einem von einem entfernten Objekt erzeugten Zwischenbild zu verstellen. Das Absehen 18 und das von dem entfernten Objekt erzeugte Zwischenbild werden in bekannter Weise durch ein Okular 42 betrachtet.

Das Umkehrsystem 12 umfasst einen Innentubus 43, der als mechanische Halterung für die darin angeordneten und die optische Abbildung bewirkenden Linsen dient. Gemäß dem in Fig. 9 dargestellten Ausführungsbeispiel ist außerdem vorgesehen, dass das Umkehrsystem 12 eine in einem vorgegebenen Bereich verstellbare Vergrößerung ermöglicht. Dazu sind zwei Linsen des Umkehrsystems 12 in axialer Richtung verschiebbar ausgebildet und kann die Vergrößerung mit einer Zoomverstellung 44 von Hand eingestellt werden. Die optische Abbildung eines entfernten Objekts durch das Zielfernrohr erfolgt insgesamt also dadurch, dass zunächst durch ein Objektiv 61 ein erstes Zwischenbild in der ersten (objektivseitigen) Bildebene erzeugt wird. Das Umkehrsystem 12 erzeugt sodann von dem ersten Zwischenbild in der zweiten (okularseitigen) Bildebene ein aufgerichtetes zweites Zwischenbild.

Der Turm 14 der Verstelleinrichtung 13 weist neben dem oberen Verstellelement 15 auch noch ein Verstellelement 16 zur Bedienung eines Ballistikrechners 45 auf. Wie bereits im Zusammenhang mit der Beschreibung der Fig. 1 und 2 ausgeführt worden ist, können über dieses ringförmig ausgebildete Verstellelement 16 Daten in den Ballistikrechner 45 eingegeben bzw. Funktionen damit gesteuert werden. Das untere Verstellelement 16 des Turm 14 ist dazu mit dem Ballistikrechner 45 signalverbunden. Zur Energieversorgung - zumindest des Ballistikrechners 45 - ist eine Batterie 46 vorgesehen. Der Ballistikrechner 45 ist weiters mit einer Anzeige 47 verbunden, wobei deren Bild in den Bereich der Bildebene des Absehens 18 umgeleitet bzw. eingespiegelt werden kann, sodass in den Ballistikrechner eingegebene Daten als auch von dem Ballistikrechner ermittelte Ergebnisse oder auch variable Zielmarken gemeinsam mit dem Zwischenbild des entfernten Objekts in dem visuellen Strahlengang wiedergegeben werden können. Andererseits kann der Ballistikrechner 45 aber auch mit einer Schnittstelle 48 zur Übertragung von Daten über Leitung oder Funk verbunden sein.

Damit die Eingaben bei den von dem Ballistikrechner 45 auszuführenden Rechenoperationen berücksichtigt werden zu können, weisen die beiden Verstellelemente 15 und 16 Sensoren 49 und 50 auf, durch die die momentanen Stellungen bzw. die Drehbewegungen 31 bzw. 32 signalmäßig erfasst und an den Ballistikrechner 45 übertragen werden können. Zur Erfassung der relativen Lage des Umkehrsystems 12 kann alternativ oder zusätzlich auch ein Lagesensor 51 vorgesehen sein. Vorzugsweise ist auch ein Sensor 52 zur Erfassung der Vergrößerung bzw. der Zoomeinstellung des Zielfernrohres vorgesehen und ebenfalls mit dem Ballistikrechner 45 signalverbunden.

Die Ausführungsbeispiele zeigen mögliche Ausführungsvarianten des Zielfernrohrs 10 bzw. deren Verstellelemente 15, 16, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst.

Der Ordnung halber sei abschließend darauf hingewiesen, dass zum besseren Verständnis des Aufbaus des Zielfernrohrs 10 dieses bzw. dessen Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

Vor allem können die einzelnen in den Fig. 1, 2, 3; 4, 5; 6; 7; 8 und 9 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

### Bezugszeichenaufstellung

- 10: Zielfernrohr
- 11: Tubus
- 12: Umkehrsystem
- 13: Verstelleinrichtung
- 14: Turm
- 15: Verstellelement

- 16: Verstellelement
- 17: Anzeige
- 18: Absehen
- 19: Strichbild
- 20: Zielpunkt
- 21: Zielpunkt

- 31: Drehbewegung
- 32: Drehbewegung
- 33: Tastbewegung
- 34: Tastbewegung
- 35: Tastbewegung

- 36: Tastbewegung
- 37: Tastbewegung
- 38: Hebel
- 39: Schwenkbewegung
- 40: Schwenkbewegung

- 41: Spindel
- 42: Okular
- 43: Innen-Tubus
- 44: Zoomverstellung
- 45: Ballistikrechner

- 46: Batterie
- 47: Anzeige
- 48: Schnittstelle
- 49: Sensor
- 50: Sensor

- 51: Lagersensor
- 52: Sensor
- 61: Objektiv

## Patentansprüche

1. Zielfernrohr mit einem Tubus (11) und einem in dem Tubus (11) angeordneten optischen Umkehrsystem (12), wobei das Umkehrsystem (12) einen Innentubus (43) und darin angeordnete Linsen umfasst, und mit einem Ballistikrechner zur Berechnung von ballistisch relevanten Daten, und mit einer durch ein erstes Verstellelement (15) betätigbaren Spindel (41), wobei das Umkehrsystem (12) in seiner relativen Lage innerhalb des Tubus (11) durch das erste Verstellelement (15) mechanisch verstellbar ist, und mit einem Absehen (18), in dem eine Zielmarke (20, 21) elektronisch verstellbar ist, **dadurch gekennzeichnet, dass** ein zweites Verstellelement (16) vorgesehen ist, wobei das zweite Verstellelement (16) zur elektronischen Eingabe von Daten in den Ballistikrechner ausgebildet ist, und wobei das zweite Verstellelement (16) eine scheiben- bzw. ringförmige äußere Gestalt und eine Betätigungsrichtung entsprechend einer Drehbewegung (32) aufweist und benachbart zum ersten Verstellelement (15) gemeinsam auf einem Turm (14) des Zielfernrohrs angeordnet ist, und wobei die Verstellelemente (15,16) unabhängig voneinander bedienbar sind.

2. Zielfernrohr nach Anspruch 1, **dadurch gekennzeichnet, dass** die Verstellelemente (15, 16) auf einem Höhenturm oder Seitenturm des Zielfernrohrs (10) angeordnet sind.

3. Zielfernrohr nach Anspruch 1 oder 2, **dadurch gekennzeichnet, dass** wenigstens eines der Verstellelemente (15, 16) vorzugsweise gleichzeitig drehbar, kippbar und höhenverstellbar ist.

4. Zielfernrohr nach wenigstens einem der vorstehenden Ansprüche, **dadurch gekennzeichnet, dass** die beiden Verstellelemente (15, 16) auf dem jeweiligen Turm (14) in axialer Richtung des Turms (14) übereinander angeordnet sind, wobei das untere Verstellelement (16) vorzugsweise einen größeren Umfang aufweist als das obere Verstellelement (15).

5. Zielfernrohr nach wenigstens einem der vorstehenden Ansprüche, **dadurch gekennzeichnet, dass** das obere Verstellelement (15) zur mechanischen Verstellung des Umkehrsystems (12) und das untere Verstellelement (16) zur Eingabe der Daten in den Ballistikrechner vorgesehen sind.

6. Zielfernrohr nach wenigstens einem der vorstehenden Ansprüche, **dadurch gekennzeichnet, dass** nach Eingabe der Daten diese bestätigt werden, insbesondere durch Betätigen eines der Verstellelemente (15, 16).

7. Zielfernrohr nach wenigstens einem der vorstehenden Ansprüche, **dadurch gekennzeichnet, dass** in den Ballistikrechner Zielentfernung, Windrichtung, Windgeschwindigkeit, Schusswinkel, Laborierung und dergleichen als ballistisch relevante Daten eingebbar sind.

8. Zielfernrohr nach wenigstens einem der vorstehenden Ansprüche, **dadurch gekennzeichnet, dass** mittels des Ballistikrechners die Zielmarke (20, 21) einstellbar ist.

9. Zielfernrohr nach wenigstens einem der vorstehenden Ansprüche, **dadurch gekennzeichnet, dass** mehrere Zielmarken (20, 21) vorgesehen sind, die insbesondere jeweils allein oder zumindest teilweise zusammen illuminierbar sind.

10. Zielfernrohr nach wenigstens einem der vorstehenden Ansprüche, **dadurch gekennzeichnet, dass** die Zielmarken (20, 21) in Abhängigkeit der eingegeben und/oder berechneten ballistischen Daten illuminierbar sind.

11. Zielfernrohr nach wenigstens einem der vorstehenden Ansprüche, **dadurch gekennzeichnet, dass** die Zielmarken (20, 21) in Abhängigkeit einer Position des Umkehrsystems (12) illuminierbar sind, wobei insbesondere eine Positionserfassungseinrichtung die Position des Umkehrsystems (12) erfasst und an den Ballistikrechner übermittelt.

12. Zielfernrohr nach wenigstens einem der vorstehenden Ansprüche, **dadurch gekennzeichnet, dass** die Zielmarke (20, 21) abhängig von einer vorgegebenen Vergrößerung des Zielfernrohrs (10) einstellbar ist, insbesondere die Berechnung der ballistisch relevanten Daten in Abhängigkeit der Vergrößerung erfolgt.

13. Zielfernrohr nach wenigstens einem der vorstehenden Ansprüche, **dadurch gekennzeichnet, dass** Daten, insbesondere ballistische relevante Daten, mittels einer Anzeige (17) innerhalb des Absehens (18) darstellbar sind.

14. Zielfernrohr nach einem der vorstehenden Ansprüche, **dadurch gekennzeichnet, dass** das zweite Verstellelement (16) eine Tastbewegung (33, 35, 36, 37) mit einer linearen Betätigungsrichtung aufweist, die senkrecht bezüglich der Drehachse des zweiten Verstellelements (16) ausgerichtet ist.

15. Zielfernrohr einem der vorstehenden Ansprüche, **dadurch gekennzeichnet, dass** das zweite Verstellelement (16) eine Tastbewegung mit einer linearen Betätigungsrichtung aufweist, die parallel bezüglich der Drehachse des zweiten Verstellelements (16) ausgerichtet ist.

16. Zielfernrohr nach einem der vorstehenden Ansprüche, **dadurch gekennzeichnet, dass** das zweite Verstellelement (16) im Wesentlichen scheibenförmig ausgebildet ist und zusätzlich einen Hebel (38) aufweist, wobei das zweite Verstellelement (16) eine Betätigungsrichtung entsprechend einer Schwenkbewegung (39, 40) mit einem begrenzten Verstellwinkel aufweist

## Claims

1. Telescopic sighting device having a scope tube (11) and an optical inverting system (12) arranged inside the scope tube (11), wherein the inverting system (12) comprises an interior tube (43) and lenses arranged therein, and having a ballistics computer for computing ballistically relevant data, and having a spindle (41) that is actuatable by means of a first adjusting element (15), wherein the relative position of the inverting system (12) inside the scope tube (11) can be adjusted mechanically via the first adjusting element (15), and having a reticle (18) in which a target mark (20, 21) can be adjusted electronically, **characterized in that** a second adjusting element (16) is provided, wherein the second adjusting element (16) is designed for the electronic entry of data in the ballistics computer, and wherein the second adjusting element (16) has a disc-like or annular outer structure and has an actuating direction corresponding to a rotary movement (32) and is arranged adjacent to the first adjusting element (15) together on a turret (14) of the telescopic sighting device, and wherein the adjusting elements (15, 16) can be operated independently of one another.

2. Telescopic sighting device according to claim 1, **characterized in that** the adjusting elements (15, 16) are arranged on an elevation turret or a windage turret of the telescopic sighting device (10).

3. Telescopic sighting device according to claim 1 or 2, **characterized in that** at least one of the adjusting elements (15, 16) is capable of being rotated, tilted and height adjusted, preferably at the same time.

4. Telescopic sighting device according to at least one of the preceding claims, **characterized in that** the two adjusting elements (15, 16) are arranged one above the other on the respective turret (14) in the axial direction of the turret (14), wherein the lower adjusting element (16) preferably has a larger circumference than the upper adjusting element (15).

5. Telescopic sighting device according to at least one of the preceding claims, **characterized in that** the upper adjusting element (15) is provided for mechanical adjustment of the inverting system (12) and the lower adjusting element (16) is provided for entering data into the ballistics computer.

6. Telescopic sighting device according to at least one of the preceding claims, **characterized in that** once the data has been entered, the data is confirmed, in particular by operating one of the adjusting elements (15, 16).

7. Telescopic sighting device according to at least one of the preceding claims, **characterized in that** target range, wind direction, wind speed, firing angle, assembly of the ammunition and the like can be entered into the ballistics computer as ballistically relevant data.

8. Telescopic sighting device according to at least one of the preceding claims, **characterized in that** the target mark (20, 21) can be adjusted by means of the ballistics computer.

9. Telescopic sighting device according to at least one of the preceding claims, **characterized in that** several target marks (20, 21) are provided, which can be illuminated in particular individually or at least partly together.

10. Telescopic sighting device according to at least one of the preceding claims, **characterized in that** the target marks (20, 21) can be illuminated depending on the ballistic data entered and/or computed.

11. Telescopic sighting device according to at least one of the preceding claims, **characterized in that** the target marks (20, 21) can be illuminated depending on a position of the inverting system (12), wherein in particular a position capturing device captures the position of the inverting system (12) and transmits it to the ballistics computer.

12. Telescopic sighting device according to at least one of the preceding claims, **characterized in that** the target mark (20, 21) is adjustable depending on a predetermined magnification of the telescopic sighting device (10), in particular the ballistically relevant data is calculated depending on the magnification.

13. Telescopic sighting device according to at least one of the preceding claims, **characterized in that** data, in particular ballistically relevant data can be represented within the reticle (18) by means of a display (17).

14. Telescopic sighting device according to any one of the preceding claims, **characterized in that** the second adjusting element (16) has a pushbutton movement (33, 35, 36, 37) with a linear operating direction which is aligned perpendicularly to the axis of rotation of the second adjusting element (16).

15. Telescopic sighting device according to any one of the preceding claims, **characterized in that** the second adjusting element (16) has a pushbutton movement with a linear operating direction which is aligned parallel to the axis of rotation of the adjusting element (16).

16. Telescopic sighting device according to any one of the preceding claims, **characterized in that** the second adjusting element (16) is of substantially disc-like design and additionally includes a lever (38), wherein the second adjusting element (16) has an operation direction corresponding to a swivel movement (39, 40) with a limited adjustment angle.

## Revendications

1. Lunette de visée avec un tube (11) et un système d'inversion optique (12) disposé dans le tube (11), le système d'inversion (12) comprenant un tube interne (43) et une lentille disposée à l'intérieur, et avec un calculateur balistique pour le calcul de données balistiques, et avec une broche (41) actionnée par un premier élément de réglage (15), le système d'inversion (12) pouvant être réglé mécaniquement en ce qui concerne sa position relative à l'intérieur du tube (11) par l'intermédiaire du premier élément de réglage (15) et avec une visée (18), dans laquelle un réticule (20, 21) peut être réglé électroniquement, **caractérisé en ce qu'**un deuxième élément de réglage (16) est prévu, le deuxième élément de réglage (16) étant conçu pour l'entrée électronique de données dans le calculateur balistique, et le deuxième élément de réglage (16) présentant une forme extérieure de disque ou annulaire et présentant une direction d'actionnement selon un mouvement de rotation (32) et étant disposé à proximité du premier élément de réglage (15), conjointement sur une tour (14) de la lunette de visée et les éléments de réglage (15, 16) pouvant être contrôlés indépendamment l'un de l'autre.

2. Lunette de visée selon la revendication 1, **caractérisée en ce que** les éléments de réglage (15, 16) sont disposés sur une tour en hauteur ou une tour latérale de la lunette de visée (10).

3. Lunette de visée selon la revendication 1 ou 2, **caractérisée en ce qu'**au moins un des éléments de réglage (15, 16) est de préférence simultanément rotatif, basculant et réglable en hauteur.

4. Lunette de visée selon au moins l'une des revendications précédentes, **caractérisée en ce que** les deux éléments de réglage (15, 16) sont disposés l'un sur l'autre sur la tour (14) correspondante dans la direction axiale de la tour (14), l'élément de réglage inférieur (16) présentant de préférence une circonférence plus grande que celle de l'élément de réglage supérieur (15).

5. Lunette de visée selon au moins l'une des revendications précédentes, **caractérisée en ce que** l'élément de réglage supérieur (15) est prévu pour le réglage mécanique du système d'inversion (12) et l'élément de réglage inférieur (16) est prévu pour l'entrée des données dans le calculateur balistique.

6. Lunette de visée selon au moins l'une des revendications précédentes, **caractérisée en ce que**, après l'entrée des données, celles-ci sont confirmées, plus particulièrement par l'actionnement d'un des éléments de réglage (15, 16).

7. Lunette de visée selon au moins l'une des revendications précédentes, **caractérisée en ce que**, dans le calculateur balistique, la distance par rapport à la cible, la direction du vent, la vitesse du vent, l'angle de tir, la formule et autres peuvent être entrées en tant que données balistiques pertinentes.

8. Lunette de visée selon au moins l'une des revendications précédentes, **caractérisée en ce que** le réticule (20, 21) peut être réglé au moyen du calculateur balistique.

9. Lunette de visée selon au moins l'une des revendications précédentes, **caractérisée en ce que** plusieurs réticules (20, 21) sont prévus, qui peuvent être éclairés plus particulièrement seuls ou au moins partiellement ensemble.

10. Lunette de visée selon au moins l'une des revendications précédentes, **caractérisée en ce que** les réticules (20, 21) peuvent être éclairés en fonction des données balistiques entrées et/ou calculées.

11. Lunette de visée selon au moins l'une des revendications précédentes, **caractérisée en ce que** les réticules (20, 21) peuvent être éclairés en fonction d'une position du système d'inversion (12), plus particulièrement un dispositif de mesure de position mesurant la position du système d'inversion (12) et la transmettant au calculateur balistique.

12. Lunette de visée selon au moins l'une des revendications précédentes, **caractérisée en ce que** le réticule (20, 21) peut être réglé en fonction d'un grossissement prédéterminé de la lunette de visée (10), plus particulièrement le calcul des données balistiques pertinentes a lieu en fonction du grossissement.

13. Lunette de visée selon au moins l'une des revendications précédentes, **caractérisée en ce que** les données, plus particulièrement les données balistiques pertinentes, peuvent être représentées au moyen d'un affichage (17) à l'intérieur de la visée (18).

14. Lunette de visée selon l'une des revendications précédentes, **caractérisée en ce que** le deuxième élément de réglage (16) présente un déplacement de palpation (33, 35, 36, 37) avec une direction d'actionnement linéaire, qui est orientée perpendiculairement par rapport à l'axe de rotation du deuxième élément de réglage (16).

15. Lunette de visée selon l'une des revendications précédentes, **caractérisée en ce que** le deuxième élément de réglage (16) présente un déplacement de palpation avec une direction d'actionnement linéaire, qui est orientée parallèlement par rapport à l'axe de rotation du deuxième élément de réglage (16).

16. Lunette de visée selon l'une des revendications précédentes, **caractérisée en ce que** le deuxième élément de réglage (16) présente globalement la forme d'un disque et comprend en outre un levier (38), le deuxième élément de réglage (16) présentant une direction d'actionnement correspondant à un mouvement de pivotement (39, 40) avec un angle de réglage limité.
